# EUROPÄISCHE PATENTSCHRIFT

(11) **EP 0 177 627 B1**
(45) Veröffentlichungstag und Bekanntmachung des Hinweises auf die Patenterteilung: **29.04.1987**
(21) Anmeldenummer: 84112129.6
(22) Anmeldetag: 10.10.1984
(51) Int. Cl.: F27B 1/26, F23N 1/02, F23N 5/00

(54) **Verfahren und Einrichtung zum Steuern der Gichtgasverbrennung eines Heisswind-Kupolofens**
System and apparatus to control the combustion of the waste gases of a hot blast cupola
Procédé et dispositif de commande de la combustion des gaz de gueulard d'un four cubilot à vent chaud

(43) Veröffentlichungstag der Anmeldung: 16.04.1986
(73) Patentinhaber: Dr. Küttner GmbH & Co. KG, D-45128 Essen (DE)
(72) Erfinder: Rachner, Hans-Günther, Dr.-Ing., D-4300 Essen 18 (DE); Romegialli, Giangaleazzo, D-5628 Isenbügel-Heiligenhaus (DE)
(74) Vertreter: Hoormann, Walter, Dr.-Ing.

## Beschreibung

Die Erfindung betrifft ein Arbeitsverfahren zum Betreiben eines Heißwind-Kupolofens, genauer gesagt zum Steuern der Verbrennung der einen stark schwankenden Heizwert aufweisenden warmen, ungereinigten, vorzugsweise aus einer Ringkammer unterhalb der Begichtungsöffnung abgesaugten Gichtgase eines Heißwind-Kupolofens in einer diesem unmittelbar nachgeordneten, mit Verbrennungsluft beschickten, und mit einem Zusatzbrenner ausgerüsteten Brennkanmer, wobei der Wind durch die bei der Verbrennung entstehenden Rauchgase erwärmt und überschüssige Rauchgaswärme ggf. beispielsweise in einem Abhitzekessel genutzt wird.

Die Erfindung betrifft weiterhin eine Einrichtung zum Betreiben eines Heißwind-Kupolofens, genauer gesagt zum Steuern der Verbrennung der Gichtgase eines Heißwind-Kupolofens, der eine Begichtungsöffnung und eine vorzugsweise unterhalb der Begichtungsöffnung angeordnete Ringkammer aufweist, aus welcher die einen stark schwankenden Heizwert aufweisenden warmen, ungereinigten Gichtgase in eine außerhalb des Ofens angeordnete, mit einem Zusatzbrenner ausgerüstete Brennkammer abzusaugen und in dieser zusammen mit der Brennkanmer zugeführter Verbrennungsluft zu verbrennen sind, wobei der in den Ofen zu leitende Wind durch die bei der Verbrennung entstehenden Rauchgase mittels einer Heizeinrichtung zu erwärmen ist und überschüssige Rauchgaswärme mittels einer Wärmeentzugseinrichtung, wie z.B. einem Abhitzekessel, anderweitig zu nutzen ist.

Bei dem in seinem grundsätzlichen Aufbau bereits seit langem bekannten Kupolofen handelt es sich um das gebräuchlichste und damit dominierende Schmelzaggregat zur Herstellung von Gußeisen, Temperguß etc. in Gießereien. Man unterscheidet prinzipiell zwischen dem sogenannten Kaltwind-Kupolofen, bei dem aus dem sogenannten Windring über am Umfang des Kupolofens verteilte Düsen Wind (Luft) in den unteren Abschnit des Kupolofens eingeleitet wird und dem prinzipiell gleich aufgebauten Heißwind-Kupolofen, dessen Wind vor der Einleitung in den Ofen erwärmt wird.

Ein Kupolofen besteht in aller Regel aus einem zylindrischen, vertikalen Ofenschacht in welchen als sogenannte Eisenträger z.B. Roheisenmasseln, Stahlschrott, Gußbruch und eigener Kreislauf sowie als Brennstoff verhältnismäßig grobstückiger Koks und als Schlackebildner Kalkstein eingesetzt werden. Die Verbrennungsluft zum Verbrennen des im Ofenschacht befindlichen Kokses wird üblicherweise durch mehrere ca. 1,0 bis 1,5 m oberhalb des Bodens angeordnete, radiale Öffnungen in den Ofenschacht eingeblasen. Der verbrennende Koks erwärmt und schmilzt und überhitzt jeweils die in seiner Nachbarschaft befindlichen Eisenträger. Das flüssige Eisen und die Schlacke laufen schließlich aus einem gemeinsamen oder aber aus getrennten sogenannten Siphons aus dem Ofen aus, während das entstehende Gichtgas entweder oberhalb oder unterhalb der Chargieröffnung abgesaugt, verbrannt und zur Vorwärmung des Windes verwendet wird, wobei bei größeren modernen Schmelzanlagen vor der Verbrennung noch eine Reinigung des Gichtgases erfolgt.

Im Hinblick auf die Energiebilanz eines Kupolofens ist eine optimale Ausnutzung der dem Kupolofen mit dem Koks zugeführten Energie anzustreben, so daß eine weitgehende Verbrennung des im Koks enthaltenen Kohlenstoffs zu Kohlendioxid und eine weitgehende Wärmeübertragung der fühlbaren Wärme des Gichtgases an die chargierten Einsatzstoffe gewünscht wird.

Einer optimalen Ausnutzung der dem Kupolofen mit dem Koks zugeführten Energie sind indes metallurgische Grenzen gesetzt, da der Abbrand der Legierungselemente mit der Oxidation der Eisenträger im oberen Abschnitt des Ofenschachtes zunimmt und daher ein Mindestgehalt unvollständig verbrannten Kohlenstoffs in Form von Kohlenmonoxid zur Aufrechterhaltung einer reduzierenden Ofenatmosphäre erforderlich ist.

Es muß daher von Fall zu Fall ein wirtschaftliches Optimum gefunden werden, bei dem die Summe der aufzuwendenden Kosten für den Koks und die Legierungsstoffe möglichst minimal ist. Da die Oxidation der Eisenträger im wesentlichen von ihrer auf das jeweilige Gewicht bezogenen sogenannten spezifischen Oberfläche abhängt, die üblicherweise in dm²/kg angegeben wird, verschiebt sich dieses Optimum mit wachsender mittlerer Dicke der eingesetzten Eisenträger zu niedrigerem CO-Anteil bei niedriger Temperatur der Gichtgase. Aus diesem Grunde ergibt sich in vielen Fällen ein wirtschaftliches Optimum des Ofenbetriebes bei Gichtgasen mit so niedrigen CO-Anteilen und so niedriger Temperatur, daß eine sichere Zündung der Gichtgase nicht mehr unter allen Umständen gewährleistet ist. Die Temperatur der Gichtgase schwankt mit der nicht zu vermeidenden schwankenden Zusanmensetzung der Eisenträger, wobei die mittlere Wandstärke der Eisenträgerteilchen und das Schüttgewicht eine besondere Bedeutung haben. Mit fallender Wandstärke verbessert sich der Wärmeübergang vom Gichtgas zum Schrott. Mit wachsendem Schüttgewicht vergrößert sich die Verweilzeit der Einsatzstoffe im Ofen, wodurch der Wärmeübergang verbessert wird.

Die in der Schmelzzone stattfindende vollständige Verbrennung von Kohlenstoff zu Kohlendioxid wird oberhalb der Schmelzzone durch Reaktion der Gase mit der Oberfläche der Koksstücke teilweise rückgängig gemacht, wobei Kohlenmonoxid entsteht. Wie bereits weiter oben erwähnt wurde, führt die in praxi in der Regel schwankende Zusammensetzung der Eisenträger sowie die unterschiedliche spezifische Oberfläche des Kokses zu einer entsprechend schwankenden Temperatur und einer unterschiedlichen Zusammensetzung des Gichtgases. Wenn es aus den obigen Gründen nicht bei allen auftretenden Verhältnissen zu einer Zündung der Gichtgase kommt, führt dieses zu einem kurzfristigen Erlöschen der Flamme und anschließend beim erneuten Zünden zu Verpuffungen.

Die Zusammensetzung eines Gichtgases eines Kupolofens schwankt im übrigen auch mit der Menge der durch die Chargieröffnung angesaugten sogenannten Falschluft, die zu einer unkontrollierten Abkühlung und Verdünnung des Gichtgases führt, wobei diese Beeinflussung der Gichtgaszusammensetzung durch die im Rhythmus der Chargierung absinkende Schüttsäule des Einsatzes maßgeblich bestimmt wird. Im übrigen wird die Falschluftmenge auch durch den Strömungswiderstand der Materialsäule, also durch die Zusammensetzung des chargierten Materials mitbestimmt, so daß auch aus diesem Grunde Grenzfälle auftreten, in denen die Zündung des Gichtgases nicht gewährleistet ist.

Das in zahlreichen Veröffentlichungen der einschlägigen Fachwelt zum Ausdruck kommende allgemeine Vorurteil gegen eine Beaufschlagung eines Röhren-Rekuperators o.dgl. mit ungereinigten verbrannten Gichtgasen hat dazu geführt, daß insbesondere bei größeren Kupolofen-Schmelzanlagen mit Rekuperation praktisch ausschließlich die vor einem Rekuperator allein einsetzbaren Naßentstaubungseinrichtungen verwendet worden sind und daß demgemäß erst anschließend die gereinigten, bei der Naßentstaubung abgekühlten Gichtgase verbrannt wurden. Da eine Zündung kalter Gichtgase mit Temperaturen von etwa 30 - 50°C auf besondere Schwierigkeiten stößt, werden dabei zusätzliche Wärmetauscher verwendet, um das abgekühlte Gichtgas oder/und die Verbrennungluft auf Temperaturen von 200 - 300° C vorzuwärmen.

Derartige Naßentstaubungseinrichtungen bestehen aus einem sogenannten Sättiger, in dem das Gichtgas mit so viel Wasser besprüht wird, daß es vollständig mit Wasserdampf gesättigt ist, wobei der größere Anteil der leicht benetzbaren Staubpartikel mit dem überschüssigen Wasser ausgetragen wird und einem nachgeordneten Feinwäscher, in welchem die feinen Staubpartikel mit Wassertropfen so koagulieren, daß die staubbeladenen Tropfen schließlich anschließend in einem Tropfenabscheider ausgeschieden werden können.

Als Feinwäscher werden dabei unterschiedlichste Konstruktionen eingesetzt, die nach dem Prinzip der mit Wasser beaufschlagten Venturikehle arbeiten, oder es werden sogenannte Desintegratoren eingesetzt, in denen durch einen umlaufenden Rotor kleine Wassertropfen gebildet werden, welche mit den sehr feinen Staubpartikeln des Gichtgases koagulieren.

Derartige Naßwäscher können die vorwiegend aus Metalloxiden bestehenden sehr feinen Stäube des Kupolofens nur mit hohem (im allgemeinen elektrischem) Energieaufwand einigermaßen befriedigend entfernen, wobei in der Regel noch Reststaubmengen verbleiben, die insbesondere im Hinblick auf die heutigen Emissionsschutzbestrebungen als sehr hoch angesehen werden.

So ist noch heute eine Vielzahl von Naßwäschern in Betrieb, die mit einem sog. Reingasstaubgehalt von 200 bis 300 mg/m³ Rauchgas betrieben werden. Dieser Reingasstaubgehalt kann zwar mit Desintegratoren oder/und Hochleistungs-Venturiwäschern bis auf Werte unter 50 mg/m³ verbessert werden, wenn man einen entsprechend großen Energieaufwand für die Beschleunigung der Staubpartikel bzw. für die Bildung feiner Tröpfchen in Kauf nimmt, doch ist es heutzutage energiepolitisch nicht mehr zu verantworten, für bestimmte technische Ziele einen beliebig hohen Energieaufwand zu betreiben, der sich im übrigen auch entscheidend in den Kosten niederschlägt.

Bezüglich der weiter oben angesprochenen Zündungsschwierigkeiten sei noch darauf hingewiesen, daß die Zündung von in einer Naßwäsche gereinigten Gichtgasen zusätzlich durch den im Gichtgas bei Sättigungstemperaturen von 50 bis 60° C enthaltenen Wasserdampf erschwert wird, so daß bei derartigen Anlagen üblicherweise Gaskühler eingesetzt werden, welche die Gichtgase nach der Sättigung auf Temperaturen von 30 bis 40° C abkühlen, um den die Zündung behindernden Wasserdampfanteil durch Kondensation zu reduzieren.

Schließlich wird auch bei derartigen Anlagen die Zündung der Gichtgase durch den schwankenden Anteil der durch die Chargieröffnung der oben angesaugten Falschluft erschwert, wobei sich gezeigt hat, daß die Falschluftmenge mit den vom Ofendruck in der ringförmigen Absaugkammer abhängigen üblichen Regelkreisen nicht auf einem festen Wert gehalten werden kann.

Aus diesen Gründen sind zur sicheren Verbrennung der auf diese Weise gereinigten Abgase von einem Hersteller besondere Brenner entwickelt worden, welche eine Zumischung von Erdgas zum Gichtgas in denjenigen Arbeitsphasen ermöglichen, in denen das Gichtgas keinen zur kontinuierlichen Aufrechterhaltung der Verbrennung ausreichenden Wärmeinhalt hat.

Dagegen sind in den letzten Jahren nur außerordentlich selten Kupolofen-Schmelzanlagen mit unmittelbar anschließender Brennkammer zur Verbrennung der ungereinigten Gichtgase und nachgeschaltete Wärmetauscher zur Vorwärmung des Windes sowie zur weiteren Verwertung überschüssiger Abhitze mit anschließender Gasreinigung in Betrieb genommen worden, weil bei unkontrollierter Verbrennung und Kühlung der Rauchgase die Gefahr besteht, daß erweichte Flugasche an der Rohrwandung der Wärmetauscher anhaftet, und weil die Stabilisierung der Verbrennung bei der schwankenden Temperatur und Zusammensetzung der Gichtgase Schwierigkeiten bereitet.

Nun haben aber Kupotofen-Schmelzanlagen mit unmittelbar anschließender Brennkammer bedeutende Vorteile, die insbesondere dann zum Tragen kommen, wenn es auf die Rückgewinnung von Energie und eine möglichst weitgehende Reinigung der Abgase besonders ankommt, da bei derartigen Anlagen die fühlbare Wärme des Gichtgases nicht verlorengeht, weil schädliche Kohlenwasserstoffe in der Brennkammer gecrackt werden, der im Gichtgas enthaltene Kohlenstoff in der Brennkammer ohne Belastung der Staubwirtschaft verbrennt, und die weitgehend wasserdampffreien Rauchgase geringere Kondensations- und Korrosionsprobleme für Wärmetauscher, anschließende Gewebefilter u.dgl. hervorrufen.

Der vorliegenden Erfindung liegt die Aufgabe zugrunde, die bekannten Verfahren und Einrichtungen der eingangs beschriebenen Gattung unter Vermeidung ihrer geschilderten und weiterer Nachteile dahingehend zu verbessern, daß die Schwierigkeiten bei der Kontrolle der Verbrennung der energiearmen Gichtgase mit schwankender Temperatur und Zusammensetzung eliminiert bzw. zumindest weitgehendst beseitigt sind, was eine Voraussetzung für eine Nutzung der energetisch, betriebstechnisch und umwelttechnisch vorteilhafteren Öfen dieses Typs schafft, wobei die Verbrennungssteuerung insbesondere hinsichtlich der Zuteilung von Verbrennungsluft zugleich mit höchster Genauigkeit erfolgen soll. Weiterhin soll die Qualität des Abgases, d.h. also der Reingasstaubgehalt, gegenüber den bisher praktizierten Verfahren und eingesetzten Einrichtungen beachtlich verbessert werden und für den rauchfreien Betrieb des oben offenen Begichtungsschachtes nötige Falschluftmenge durch einen betriebssicheren Regelkreis gesteuert werden. Dabei soll die Steuerung der Verbrennung so erfolgen, daß die Zündung der Gichtgase unter allen betrieblich vorkommenden Umständen sichergestellt ist, wobei darüber hinaus eine unnötige Überhitzung der mitgeführten Staubpartikel vermieden werden soll, da dieses u.a. dazu führen kann, daß die Staubpartikel außen oder sogar insgesamt plastisch werden.

Als Lösung des verfahrensmäßigen Teils der Aufgabe ist erfindungsgemäß vorgesehen, daß die Ist-Temperatur der Flamme gemessen und auf eine Soll-Temperatur gesteuert wird, deren Größe ihrerseits von der ebenfalls gemessenen Ist-Temperatur der Brennkammerwandung gesteuert wird.

Eine derartige Steuerung hat sich überraschenderweise als kritisch und für eine Lösung der bestehenden Aufgabe als notwendig erwiesen, da sich herausgestellt hat, daß die Temperatur der Brennkammerwandung auf die Betriebsverhältnisse von überraschend großem Einfluß ist.

Im Hinblick auf die Teilaufgabe, die Verbrennung so zu steuern, daß die Zündung der Gichtgase unter allen Umständen sichergestellt ist, daß aber andererseits auch eine unnötige Überhitzung der mitgetragenen Staubpartikel vermieden wird, wird erfindungsgemäß die Verbrennungsluftmenge so gesteuert bzw. geregelt, daß die Temperatur des Rauchgases in der Verbrennungskammer auf dem tiefsten Wert konstantgehalten wird, der für eine sichere Zündung der Gichtgase erforderlich ist, wobei diese Werte empirisch ermittelbar sind.

Gemäß einer bevorzugten Ausgestaltung der vorliegenden Erfindung ist vorgesehen, daß insbesondere zwecks Feststellung armer Gichtgase, d.h. eines zu geringen Luftüberschusses, der Sauerstoffgehalt im Rauchgas der Brennkanmer bzw. dem aus der Brennkammer entweichenden Rauchgas, gemessen wird, und daß der Zusatzbrenner selbsttätig zugeschaltet wird, wenn der Sauerstoffgehalt des Rauchgases einen vorgegebenen unteren Grenzwert unterschreitet, da bei einem entsprechend verringerten Luftüberschuß die für eine sichere Verbrennung der Gichtgase in der Brennkammer erforderliche Verbrennungstemperatur nicht mehr zu erreichen ist.

Die zum Verbrennen der Gichtgase erforderliche Verbrennungsluftmenge kann erfindungsgemäß ggf. zum einen Teil als Falschluft durch die Begichtungsöffnung bzw. den oberen Ofenkopf und die Ringkammer angesaugt und dem Gichtgas beigemischt werden, und zum anderen Teil - über eine geeignete Verteilereinrichtung vor der Brennkammer - der Brennkammer unmittelbar zugeführt werden.

Die durch den oberen Ofenkopf angesaugte (Falschluft-)Verbrennungsluftmenge wird zweckmäßigerweise so bestimmt, daß ein rauchfreier Betrieb des an der Begichtungsöffnung nicht abgedeckten Kupolofens möglich ist. Um die hierfür erforderliche Falschluftmenge dosieren zu können, kann diese in Ausgestaltung der vorliegenden Erfindung durch eine Unterdruckmessung in einer Ringkammer der Gichtgas-Absaugeleitung gemessen werden oder aber sie kann durch eine Sauerstoffmessung des Gichtgases in der Gichtgasleitung festgestellt werden.

In Ausgestaltung der vorliegenden Erfindung ist indes auch vorgesehen, eine Zufuhr von Verbrennungsluft vor der Brennkammer, und damit unmittelbar zur Brennkammer, vollständig zu unterlassen und die gesamte Verbrennungsluft als Falschluft (durch den oberen Ofenschacht und die Ringkammer) dem Gichtgas beizumischen, so daß dann die Mischung aus Gichtgas und Verbrennungsluft am Eintritt der kurz hinter dem Ofen liegenden Brennkanmer gezündet wird.

Die Lösung des einrichtungsmäßigen Teils der obigen Aufgabe ist erfindungsgemäß gekennzeichnet durch eine Regeleinrichtung, mittels welcher die Menge der zuzuführenden Verbrennungsluft in Abhängigkeit von der Temperatur der Flamme in der Brennkammer zu steuern ist, die ihrerseits in Abhängigkeit von der Temperatur der Kammerwand zu steuern ist. Hierfür können in der Brennkammer ein oder mehrere Temperaturfühler so angeordnet sein, daß der Mittelwert der gemessenen Temperaturen einen Aufschluß über die Flammentemperatur gibt, wobei die Verbrennungsluftmenge gesteigert wird, wenn der Heizwert des Gichtgases steigt, mit dem Ziel, die Flammentemperatur konstant zu halten. Der Regelkreis weist mithin einen gleitenden Sollwert auf, wobei die für eine sichere Zündung der Gichtgase erforderliche Flammentemperatur für die verschiedenen Temperaturen der Brennkammer vorgewählt und anschließend im Betrieb automatisch überwacht werden können.

Bevorzugte Ausgestaltungen der vorliegenden Erfindung ergeben sich aus den Unteransprüchen.

Die Zeichnung zeigt eine vereinfachte, schematisierte Darstellung eines Heißwind-Kupolofens, der mittels der erfindungsgemäßen Einrichtung nach dem erfindungsgemäßen Arbeitsverfahren betrieben wird. Bei den im ganzen mit 1 bezeichneten Kupolofen handelt es sich um einen Heißwind-Kupolofen, der eine Einwurf- bzw. Begichtungsöffnung 2, eine unterhalb der Begichtungsöffnung 2 angeordnete Ringkammer 3 zum Sammeln der aufsteigenden Gichtgase, einen Windring 4 mit Düsen 6 und eine Abstichöffnung 7 aufweist.

Der Ofenschacht 8 ist im wesentlichen zylindrisch und verläuft vertikal. Das Gichtgas steigt gemäß dem Pfeil 9 im Ofenschacht auf und gelangt aus diesem beziehungsweise der Ringkammer 3 des Ofens 1 über eine kurze Verbindungsleitung 11 in die dem Kupolofen 1 unmittelbar nachgeordnete Brennkammer 16.

Gemäß dem Pfeil 12 gelangt von oben her Falschluft in den Kupolofen 1, die sich zum Teil mit dem Gichtgas vermischt.

In der Verbindungsleitung 11 ist eine Sauerstoffmeßeinrichtung 15 angeordnet, mittels welcher der Falschluftanteil in einem nicht dargestellten Regelkreis zu steuern ist.

Am Einalß der Brennkammer 16 befindet sich eine Luft-Zuführleitung 13, mittels welcher dem in die Brennkammer strömenden Gichtgas Luft beizumischen ist, die mit einem Pfeil 14 angedeutet ist. In der Brennkammer 16 ist ein Zusatzbrenner 20 angeordnet.

Als Regelgröße für die Bestimmung des Luftüberschusses der Verbrennung wird als Bestandteil des Rauchgases der 0₂-Gehalt ständig gemessen, und zwar mit einer Sauerstoffsonde 17, die in der Brennkammer 16 angeordnet ist und mit keramischer Sauerstoff-Ionenleitung bei kurzer Reaktionszeit arbeitet.

Besteht die Verbrennungsluft für die Brennkammer 16 nicht nur aus der durch den Begichtungsschacht 18 angesaugten Falschluft, wie dieses in der Ausgestaltung der vorliegenden Erfindung der Fall sein kann, sondern darüber hinaus aus einem dem Gichtgas über die Luft- Zuführleitung 13 zugeführten und mit diesem vermischten weiteren Luftanteil, der vor- und nachstehend mit "erster Luftanteil" bezeichnet ist (während der von der Falschluft gestellte Luftanteil der Verbrennungsluft mit "zweiter Luftanteil" bezeichnet ist), so wird der zweite Luftanteil so gesteuert, daß durch ihn sichergestellt wird, daß auch bei geringen Druckschwankungen im Ofen kein Gichtgas aus der Begichtungsöffnung 2 austritt, während der gemäß dem Pfeil 14 durch die Luft-Zuführleitung 13 zugemischte erste Luftanteil durch einen Regelkreis so gesteuert wird, daß die Flammentemperatur den gewünschten Wert erreicht. Der konstante erste Luftanteil ist so groß gewählt, daß bei niedrigstem vorkommendem Heizwert des Gichtgases gerade noch hinreichend viel Verbrennungsluft vorhanden ist, wobei unter derartigen Verhältnissen dann kein zweiter Luftanteil zugeführt wird, während der zweite Luftanteil nur bei einem höheren Heizwert des Gichtgases zugeführt wird.

Der in der Zeichnung mit dem Pfeil 19 angedeutete Wind wird dem Kupolofen 1 über eine Windleitung 21 zugeführt, vor dem Eintritt in den Ofen 1 jedoch noch in einem Rekuperator 22 erwärmt, und zwar in einem Winderhitzer 23, aus dem er dann in erwärmtem Zustand über den horizontal dargestellten Abschnitt 21' der Windleitung 21 in den Ofen 1 gelangt. Der Rekuperator 22 besitzt darüber hinaus noch einen Abhitzekessel 24, in dem überschüssige Rauchgaswärme, die für die Erwärmung des Windes nicht erforderlich ist, zur weiteren Nutzung, beispielsweise zur Schaffung von Heißwasser in einem Heißwasserkessel 26 benutzt wird.

Bei dem schematisch dargestellten Ausführungsbeispiel handelt es sich um einen gefutterten Ofen mit 10 t/h Schmelzleistung, einer Windtemperatur von 500° C, einer Gichtgastemperatur von 250° C, einer Windmenge von 5.800 m³/h und einer Gichtgasmenge von 6.800 m³/h mit 600 m³/h Falschluft, 17,1 % N₂, 14,4 % CO, 10,5 % C0₂ und 1,7 % 0₂, wobei eine feste Verbrennungsluftmenge von 1.300 m³/h dem Gichtgas vor der Brennkammer 16 zugemischt und eine (für das vorstehende Zahlenbeispiel geltende) Verbrennungsluftmenge von ca. 800 m³/h in Form von Falschluft durch die Chargieröffnung 2 angesaugt wird. Der zweite Luftanteil betragt 300 m³/h bei einem CO-Gehalt von 10 % und beträgt 2.000 m³/h bei einem CO-Gehalt von 21 %, wenn die Flammentemperatur von 900°C konstant gehalten wird.

In dem bereitserwähnten zusätzlichen Regelkreis für die Gaswirtschaft des Kupolofens ist außer der die Flammentemperaturgröße 0₂ bestimmenden Sauerstoffsonde 17 ein als Drallregler 27 ausgebildetes Stellglied vorhanden, weiches vor dem Sauggebläse 28 angeordnet ist, wobei dem Drallregler 27 im übrigen hoch ein Filter 29 sowie ein Kühler 31 vorgeordnet sind.

Bei einer Signalisierung eines Sauerstoffdefizits, also bei einem Sauerstoff-Istwert, der kleiner ist als der vorgegebene Sauerstoff-Sollwert, wird ein Zusatzbrenner eingeschaltet, um die Flammentemperatur konstant zu halten.

Abgesehen von der gegenüber bekannten Verfahren erheblich höheren Energieausbeute ergibt sich bei dem erfindungsgemäßen Verfahren auch eine erheblich umweltfreundlichere Qualität des Abgases 32, welches gegenüber den bisher praktizierten Verfahren einen um das lüfache geringeren Reingasstaubgehalt hat.

## Patentansprüche

1. Verfahren zum Steuern der Verbrennung der einen stark schwankenden
Heizwertaufweisenden, warmen, ungereinigten Gichtgase eines Heißwind-Kupolofens od.dgl. in einer diesem nachgeordneten, mit
Verbrennungsluft beschickten und mit einem Zusatzbrenner ausgerüsteten Brennkammer, wobei die Ist-Temperatur der Flamme gemessen und auf eine Soll-Temperatur gesteuert wird, deren Größe ihrerseits von der ebenfalls
gemessenen Temperatur der
Brennkammerwandung gesteuert wird.

2. Verfahren nach Anspruch 1, dadurch gekennzeichnet, daß die Soll-Temperatur der Flamme bei kalter Brennkammerwandung auf einen vorgegebenen Wert zwischen 850 und 1000°C und bei heißer Brennkammerwandung auf einen vorgegebenen Wert zwischen 700 und 900° eingestellt wird.

3. Verfahren zum Steuern der Verbrennung der einen stark schwankenden Heizwert
aufweisenden warmen, ungereinigten Gichtgase eines Heißwind-Kupolofens in einer diesem unmittelbar nachgeordneten, mit
Verbrennungsluft beschickten Brennkammer, nach Anspruch 1 oder 2, dadurch
gekennzeichnet, daß die Verbrennungsluftmenge so gesteuert bzw. geregelt wird, daß die
Temperatur des Rauchgases in der Brennkammer auf dem tiefsten Wert konstantgehalten wird, der für eine sichere Zündung der Gichtgase
erforderlich ist.

4. Verfahren nach einem oder mehreren der vorhergehenden Ansprüche, dadurch gekennzeichnet, daß der Sauerstoffgehalt in dem Rauchgas der Brennkammer gemessen wird; und daß der Zusatzbrenner selbsttätig zugeschaltet wird, wenn der Sauerstoffgehalt des Rauchgases einen vorgegebenen unteren Grenzwert unterschreitet.

5. Verfahren nach Anspruch 4, dadurch gekennzeichnet, daß der Zusatzbrenner selbsttätig zugeschaltet wird, wenn der Sauerstoffgehalt des Rauchgases einen unteren Grenzwert von 0,5 bis 1,5 % unterschreitet.

6. Verfahren nach Anspruch 4 oder 5, dadurch gekennzeichnet, daß das das Zuschalten des Zusatzbrenners auslösende Einschaltsignal zeitlich verzögert wird.

7. Verfahren nach Anspruch 5, dadurch gekennzeichnet, daß die zeitliche Verzögerung einstellbar ist.

8. Verfahren nach Anspruch 6 oder 7, dadurch gekennzeichnet, daß die zeitliche Verzögerung 0,1 bis 1 sec. beträgt.

9. Verfahren nach einem oder mehreren der vorhergehenden Ansprüche, dadurch gekennzeichnet, daß die erforderliche Verbrennungsluftmenge zum einem Teil als Falschluft durch die Begichtungsöffnung bzw. den oberen Ofenschacht angesaugt wird und zum anderen Teil der Brennkammer unmittelbar zugeführt wird.

10. Verfahren nach Anspruch 9, dadurch gekennzeichnet, daß die angesaugte Falschluftmenge durch eine Unterdruckmessung in einer Ringkammer der Gichtgasabsaugeleitung gemessen wird.

11. Verfahren nach Anspruch 9, dadurch gekennzeichnet, daß die angesaugte Falschluftmenge durch eine Sauerstoffmessung in der Gichtgasleitung festgestellt wird.

12. Einrichtung zum Steuern der Verbrennung der Gichtgase eines Heißwind-Kupolofens, der eine Begichtungsöffnung und eine vorzugsweise unterhalb der Begichtungsöffnung angeordnete Ringkammer aufweist, aus welcher die einen stark schwankenden Heizwert aufweisenden warmen, ungereinigten Gichtgase in eine außerhalb des Ofens angeordnete, mit einem Zusatzbrenner ausgerüstete Brennkammer abzusaugen und in dieser zusammen mit der von der Brennkammer zugeführten Verbrennungsluft zu verbrennen sind, wobei der in den Ofen zu leitende Wind durch die bei der Verbrennung entstehenden Rauchgase mittels einer Heizeinrichtung zu erwärmen ist und überschüssige Rauchgaswärme mittels einer Wärmeentzugseinrichtung, wie zum Beispiel einem Abhitzekessel, anderweitig zu nutzen ist, zur Durchführung eines Verfahrens nach einem oder mehreren der vorhergehenden Ansprüche, gekennzeichnet durch eine Regeleinrichtung, mittels welcher die Menge der zuzuführenden Verbrennungsluft (12, 14) in Abhängigkeit von der Temperatur der Flamme in der Brennkammer (16) zu steuern ist, die ihrerseits in Abhängigkeit von der Temperatur der Brennkammerwandung (16') zu steuern ist.

13. Einrichtung nach Anspruch 12, dadurch gekennzeichnet, daß in der Brennkammer (16) hinter der Verbrennungszone eine Sauerstoffmeßeinrichtung (17) vorhanden ist, mittels welcher der Zusatzbrenner (20) so zu steuern ist, daß er bei einem Unterschreiten eines vorgegebenen unteren Sauerstoffgrenzwertes im Rauchgas selbsttätig zuzuschalten ist.

14. Einrichtung nach Anspruch 13, dadurch gekennzeichnet, daß die Sauerstoffmeßeinrichtung (17) einen Halbleiter od.dgl. aufweist, so daß eine Verzögerung der Signalabgabe von ca. 0,1 bis 1 sec. möglich ist.

15. Einrichtung nach einem oder mehreren der Ansprüche 12 bis 14, dadurch gekennzeichnet, daß am Einlaß der Brennkammer (16) eine Luftzuführleitung (13) vorgesehen ist, durch welche dem in die Brennkammer (16) einströmenden Gichtgas Luft zuzuführen ist.

16. Einrichtung nach einem oder mehreren der Ansprüche 12 bis 15, dadurch gekennzeichnet, daß in der Gichtgasleitung (11) eine Sauerstoffmeßeinrichtung (15) vorhanden ist, mittels welcher in einem Regelkreis der Falschluftanteil zu steuern ist.

17. Einrichtung nach einem oder mehreren der Ansprüche 12 bis 16, dadurch gekennzeichnet, daß die Querschnitte der Ringkammer (3) so bemessen sind, daß ggf. die gesamte erforderliche Luftmenge dem Gichtgas als Falschluft zuzumischen ist.

## Revendications

1. Procédé de commande de combustion de gaz de gueulard chauds, non épurés, présentant un pouvoir calorifique fortement variable, d'un cubilot avant chaud ou analogue, dans une chambre de combustion placée en aval du cubilot, alimentée en air de combustion et équipée d'un brûleur additionnel, la température réelle des flammes étant mesurée et réglée à une température de consigne dont la grandeur est elle-même définie par la température, également mesurée, de la paroi de chambre de combustion.

2. Procédé selon la revendication 1, caractérisé en ce que la température de consigne des flammes dans le cas d'une paroi assez froide de la chambre de combustion est réglée à une valeur prédéterminée comprise entre 850 et 1000°C et, dans le cas d'une paroi de chambre de combustion assez chaude, à une valeur prédéterminée comprise entre 700 et 900° C.

3. Procédé de commande de combustion de gaz de gueulard chauds, non épurés, présentant un pouvoir calorifique fortement variable, d'un cubilot avant chaud ou analogue, dans une chambre de combustion placée en aval du cubilot, alimentée en air de combustion et équipée d'un brûleur additionnel, selon la revendication 1 ou 2, caractérisé en ce que la quantité d'air de combustion est commandée ou réglée de telle sorte que la température des fumées dans la chambre de combustion soit maintenue constamment à la valeur la plus basse, qui est nécessaire pour une inflammation sûre des gaz de gueulard.

4. Procédé selon une ou plusieurs des revendications précédentes, caractérisé en ce que la teneur en oxygène des fumées dans la chambre de combustion est mesurée et en ce que le brûleur additionnel est automatiquement arrêté lorsque la teneur en oxygène des fumées tombe en dessous d'une valeur limite inférieure prédéterminée.

5. Procédé selon la revendication 4, caractérisé en ce que le brûleur additionnel est automatiquement arrêté quand la teneur en oxygène des fumées tombe en dessous d'une valeur limite inférieure de 0,5 à 1,5%.

6. Procédé selon la revendication 4 ou 5, caractérisé en ce que le signal de commande déclenchant l'arrêt du brûleur additionnel est retardé temporellement.

7. Procédé selon la revendication 5, caractérisé en ce que le retardement temporel est réglable.

8. Procédé selon la revendication 6 ou 7, caractérisé en ce que le retardement temporel s'élève à 0,1 à 1 seconde.

9. Procédé selon une ou plusieurs des revendications précédentes, caractérisé en ce que la quantité nécessaire d'air de combustion est, d'une part, aspirée sous forme d'air parasite au travers de l'ouverture de gueulard ou de la tête supérieure du cubilot et est, d'autre part, introduite directement dans la chambre de combustion.

10. Procédé selon la revendication 9, caractérisé en ce que la quantité d'air parasite aspirée est mesurée par une mesure de dépression dans une chambre annulaire du conduit d'aspiration de gaz de gueulard.

11. Procédé selon la revendication 9, caractérisé en ce que la quantité d'air parasite aspirée est définie par une mesure d'oxygène dans le conduit de gaz de gueulard.

12. Dispositif pour commander la combustion des gaz de gueulard d'un cubilot avant chaud, qui comporte une ouverture de gueulard et une chambre annulaire disposée de préférence en dessous de l'ouverture de gueulard, à partir de laquelle les gaz de gueulard chauds, non épurés et présentant un pouvoir calorifique fortement variable sont aspirés dans une chambre de combustion disposée à l'extérieur du cubilot et équipée d'un brûleur additionnel et sont brûlés dans celle-ci en même temps que l'air de combustion introduit par la chambre de combustion, le vent à introduire dans le four étant chauffé par les fumées produites lors de la combustion au moyen d'un dispositif de chauffage et l'excès de chaleur des fumées étant utilisé, d'autre part, au moyen d'un dispositif d'évacuation de chaleur, comme par exemple une chaudière de récupération de chaleur, en vue de la mise en oeuvre d'un procédé selon une ou plusieurs des revendications précédentes, caractérisé par un dispositif de régulation, à l'aide duquel la quantité de l'air de combustion à introduire (12, 14) est commandée en fonction de la température des flammes dans la chambre de combustion (16), qui est elle-même commandée en fonction de la température de la paroi de chambre de combustion (16').

13. Dispositif selon la revendication 12, caractérisé en ce qu'il est prévu dans la chambre de combustion (16), en arrière de la zone de combustion, un dispositif de mesure d'oxygène (17) à l'aide duquel le brûleur additionnel (20) est commandé de telle sorte qu'il soit automatiquement arrêté lorsque la teneur en oxygène dans les fumées tombe en dessous d'une valeur limite inférieure prédéterminée.

14. Dispositif selon la revendication 13, caractérisé en ce que le dispositif de mesure d'oxygène (17) comporte un semi-conducteur ou analogue de manière qu'il soit possible d'obtenir un retardement de fourniture de signal compris entre environ 0,1 et 1 seconde.

15. Dispositif selon une ou plusieurs des revendications 12 à 14, caractérisé en ce qu'il est prévu à l'entrée de la chambre de combustion (16) un conduit d'admission d'air (13) par lequel de t'air est introduit dans le gaz de gueulard pénétrant dans la chambre de combustion (16).

16. Dispositif selon une ou plusieurs des revendications 12 à 15, caractérisé en ce qu'il est prévu sur le conduit de gaz de gueulard (11) un dispositif de mesure d'oxygène (15) au moyen duquel la fraction d'air parasite est commandée dans un circuit de régulation.

17. Dispositif selon une ou plusieurs des revendications 12 à 16, caractérisé en ce que les sections droites de la chambre annulaire (13) sont dimensionnées de telle sorte que, le cas échéant, la totalité de la quantité d'air nécessaire soit , mélangée sous forme d'air parasite avec le gaz de gueulard.

## Claims

1. A method of controlling the combustion of warm unheated top gases, whose calorific value varies considerably, of a hot blast cupola or the like in a combustion chamber which is disposed after the cupola, is supplied with combustion-supporting air and has an additional burner, the actual temperature of the flame being measured and controlled to a reference temperature whose value is in turn controlled by the measured temperature of the combustion chamber wall.

2. A method according to claim 1, characterised in that the reference temperature of the flame is adjusted to a predetermined value between 850° and 1 000°C in the case of a cold combustion chamber wall and to a predetermined value of between 700° and 900°C in the case of a hot combustion chamber wall.

3. A method of controlling the combustion of hot uncleaned top gases, whose calorific value varies considerably, of a hot blast cupola in a combustion chamber which is disposed immediately thereafter and which is supplied with combustion-supporting air, according to claim 1 or 2, characterised in that the quantity of combustion-supporting air is so controlled that the temperature of the flue gas in the combustion chamber is kept constant at the lowest value necessary for reliable ignition of the top gases.

4. A method according to one or more of the previous claims, characterised in that the oxygen content in the flue gas of the combustion chamber is measured and the additional burner becomes operative automatically when such oxygen content undershoots a predetermined bottom critical value.

5. A method according to claim 4, characterised in that the additional burner becomes operative automatically when the oxygen content of the flue gas undershoots a bottom critical value of 0.5 to 1.5%.

6. A method according to claim 4 or 5, characterised in that the "on" signal triggering the cutting in of the additional burner is delayed in time.

7. A method according to claim 5, characterised in that the time delay is adjustable.

8. A method according to claim 6 or 7, characterised in that the time delay is from 0.1 to 1 sec.

9. A method according to one or more of the previous claims, characterised in that the necessary quantity of combustion-supporting air is intaken partly as secondary air through the top- charging opening or the top furnace shaft and supplied partly directly to the combustion chamber.

10. A method according to claim 9, characterised in that the intaken quantity of secondary air is measured by a negative pressure measurement in a ring chamber of the top gas extraction line.

11. A method according to claim 9, characterised in that the intaken quantity of secondary air is determined by an oxygen measurement in the top gas line.

12. A system for controlling the combustion of the top gases of a hot blast cupola having a top- charging opening and a ring chamber which is disposed preferably therebelow and from which the hot uncleaned top gases of considerably varying calorific value are required to be extracted into a combustion chamber disposed outside the furnace and having an additional burner and to be burned in such combustion chamber together with the combustion-supporting air supplied by the combustion chamber, the blast to be introduced into the cupola being adapted to be heated by the flue gases evolved in combustion by means of a heating facility and surplus flue gas heat being adapted to be used elsewhere through the agency of a heat-removing facility such as a waste heat boiler, to carry out a method according to one or more of the previous claims, characterised by a control enabling the quantity of combustion-supporting air (12, 14) to be supplied to be controlled in dependence upon the flame temperature in the combustion chamber (16), such temperature in turn being adapted to be controlled in dependence upon the temperature of the combustion chamber wall (16').

13. A system according to claim 12, characterised in that an oxygen-measuring facility (17) is disposed in the combustion chamber (16) after the combustion zone and enables the additional burner (20) to be so controlled that the same becomes operative automatically upon a predetermined bottom oxygen level in the flue gas behind undershot.

14. A system according to claim 13, characterized in that the oxygen-measuring facility (179 has a semiconductor or the like so that the signal output can be delayed by from approximately 0.1 to 1 sec.

15. A system according to one or more of claims 12-14, characterized in that an air supply line (13) is disposed at the combustion chamber inlet and air can be supplied through the line (13) to the top gas entering the combustion chamber (16)..

16. A system according to one or more of claims 12-15, characterised in that the top gas line (11) comprises an oxygen-measuring facility (15) for controlling in a closed-loop circuit the proportion of secondary air.

17. A system according to one or more of claims 12 - 16, characterised in that the cross- sections of the annular chamber (3) are so dimensioned that the total required quantity of air can, if required, be admixed to the top gas as secondary air.
